# FASCICULE DE BREVET EUROPEEN

(11) **EP 4 024 137 B1**
(45) Date de publication et mention de la délivrance du brevet: **23.08.2023**
(21) Numéro de dépôt: 20217969.3
(22) Date de dépôt: 31.12.2020
(51) Int. Cl.: G04B 3/04, G04B 37/10

(54) **DISPOSITIF DE COMMANDE D'UNE PIÈCE D'HORLOGERIE**
STEUERVORRICHTUNG EINER UHR
CONTROL MECHANISM FOR A TIMEPIECE

(43) Date de publication de la demande: 06.07.2022
(73) Titulaire: Meco S.A., 2540 Grenchen (CH)
(72) Inventeur: AVRIL, Hervé, 2540 Grenchen (CH); KISSLING, Gregory, 2520 La Neuveville (CH); THIRY, Rémy, 25120 Les Bréseux (FR); HOTI, Valon, 2503 Bienne (CH); GEISER, Samuel, 2502 Bienne (CH)
(74) Mandataire: ICB SA

(56) Documents cités:
- EP-A2- 2 827 202
- FR-A1- 2 783 939

## Description

### Domaine technique

L'invention concerne un dispositif de commande d'une pièce d'horlogerie, telle qu'une montre bracelet, notamment une montre bracelet comportant un mouvement mécanique.

### Arrière-plan technologique

Le réglage et/ou remontage d'une montre mécanique est effectué classiquement par une couronne de commande qui est actionnable en rotation et en traction, généralement située à la position de 3h sur le pourtour de la montre. La couronne est solidaire d'une tige de commande qui peut être déplacée axialement selon plusieurs positions axiales correspondant à chaque fonction à actionner, telle que le remontage manuel du mouvement, la mise à l'heure, la mise à la date et/ou le réglage d'autres indicateurs se déplaçant au-dessus ou en dessous du cadran de la montre.

La couronne de commande qui se trouve en saillie de la boîte de montre nécessite parfois d'être protégée par exemple pour éviter de provoquer par accrochage l'enclenchement inopiné d'une fonction, ou pire la détérioration de la tige de remontoir. Pour remédier à cet inconvénient, on a conçu des montres pourvues de couronnes noyées dans la paroi de la boîte afin de la protéger des risques de chocs auquel elle est exposée. Mais l'accès à ce type de couronne n'est cependant pas toujours aisé pour l'utilisateur notamment lorsqu'il s'agit de tirer la couronne pour la déplacer dans ses différentes positions axiales de commande des différentes fonctions

Le document FR2783939 divulgue une couronne escamotable dans un puits de la boîte de montre.

### Résumé de l'invention

L'invention vise à résoudre les problèmes cités ci-dessus.

A cet effet l'invention propose une pièce d'horlogerie comprenant une boîte, un mouvement mécanique ou électronique disposé dans la boîte, et une couronne couplée de manière rotative à une tige de commande traversant une paroi de la boite de manière à actionner au moins une fonction de la pièce d'horlogerie par la rotation de la tige de commande autour de son axe central, ladite rotation étant réalisée en tournant la couronne,
dans laquelle :
- la boîte est pourvue d'une molette rotative munie d'un perçage central et coaxiale à l'axe central, et actionnable en rotation autour dudit axe central, la molette étant montée sur la boite de façon à être immobile selon la direction axiale,
- la couronne est solidaire d'un corps de couronne cylindrique disposé à l'intérieur d'un tube, le corps de couronne et le tube étant coaxiaux avec l'axe central,
- le tube traverse le perçage de la molette et est couplé à la molette rotative de sorte que la rotation de la molette provoque une rotation du tube autour de l'axe central, ainsi qu'une translation du tube dans la direction axiale,
- la couronne est libre en rotation par rapport au tube,
- la couronne est agencée pour être solidaire en translation au tube dans la direction axiale,
de sorte que la rotation de la molette provoque une translation de la couronne dans la direction de l'axe centrale, la couronne étant entraînée par la translation du tube, entre une position de repos selon laquelle la couronne est logée dans une cavité pourvue dans ladite paroi de la boîte, et au moins une position de commande selon laquelle la couronne se trouve en saillie de ladite paroi, permettant ainsi l'actionnement de ladite au moins une fonction.

Ainsi, une pièce d'horlogerie selon l'invention comprend une couronne qui peut être logée dans une cavité pourvue dans la boîte de la pièce d'horlogerie et ouverte vers l'extérieur, telle qu'une cavité dans la paroi latérale de la boîte d'une montre bracelet, de sorte que la couronne soit logée entièrement dans la cavité ou à fleur de la paroi latérale quand elle n'est pas utilisée, i.e. en position de repos de la couronne.

Pour faire sortir la couronne de sa position de repos, l'utilisateur va tourner une molette rotative fixe dans la direction axiale de la couronne. De préférence, la molette est accessible depuis le dessus de la boîte.

La molette est couplée à un tube dans lequel est inséré un corps de couronne cylindrique solidaire de la couronne. La rotation de la molette provoque une rotation ainsi qu'une translation du tube, qui lui n'est liée qu'en translation audit cylindre. En d'autres termes, le tube déplace la couronne en direction axiale sans faire tourner la couronne autour de son axe central.

Comme dans les dispositifs de commande connus, la couronne est couplée en rotation à une tige de commande pour actionner une ou plusieurs fonctions du mouvement de la pièce d'horlogerie, en fonction de la position axiale de la tige.

L'invention permet d'atteindre au moins une position de commande de la couronne et de la tige, en tournant la molette, donc sans tirer manuellement la couronne vers l'extérieur.

Dans les positions de commande, la couronne se trouve en saillie de la paroi, ce qui permet de tourner la couronne manuellement comme dans les dispositifs de commande existants. Pour faire déplacer la couronne vers sa position de repos, l'utilisateur va tourner la molette dans le sens inverse.

Le couplage entre le tube et la molette peut être réalisé par une liaison par filetage.

Selon des formes d'exécution, cette liaison est configurée pour commander le déplacement de la couronne vers toutes les positions de commande disponibles pour régler différentes fonctions d'un mouvement horloger. Plus particulièrement et selon une forme préférée, la liaison par filetage est réalisée entre un filetage interne qui s'étend sur une longueur du perçage central de la molette et un filetage externe qui s'étend sur toute la longueur du tube ou sur une partie de ladite longueur du tube, permettant ainsi d'atteindre plusieurs positions de commande sans perdre le couplage par ladite liaison par filetage entre le tube et la molette.

Selon d'autres formes d'exécution, la liaison ne permet d'atteindre qu'une partie des positions de commande, les autres positions pouvant être atteintes en tirant manuellement la couronne. Plus particulièrement et selon une forme préférée, la liaison par filetage est réalisée entre un filetage interne qui s'étend au moins sur une partie de la longueur du perçage central de la molette et un filetage externe qui s'étend sur une portion limitée de la longueur du tube, de sorte que le couplage entre la molette et le tube soit perdu quand la couronne atteint une des positions de commande à partir de la position de repos, et en ce que le couplage peut être restitué en poussant la couronne manuellement vers l'intérieur de la boîte puis en actionnant la molette en rotation. Selon une autre forme d'exécution, la liaison entre le tube et la molette est réalisée par un profil hélicoïdal pourvu sur la surface extérieure du tube, coopérant avec une pluralité de goupilles radiales fixées à l'intérieur de la molette. Plus particulièrement et selon une forme préférée, le tube est pourvu d'un profil hélicoïdal sur sa surface extérieure, ledit profil définissant une gorge s'étendant à la façon d'une hélice le long dudit tube , la molette est pourvue d'une ou plusieurs goupilles orientées de manière radiale par rapport à la surface du perçage centrale de la molette et disposées dans un seul plan perpendiculaire à l'axe central, les goupilles pénètrent dans ladite gorge, de sorte que la rotation de la molette dans l'un ou l'autre sens de rotation provoque une rotation du tube ainsi qu'une translation du tube dans l'une ou l'autre direction axiale. De préférence, les goupilles sont montées dans une chemise chassée à l'intérieur du perçage central de la molette.

Selon une caractéristique de l'invention le corps de couronne cylindre forme un cylindre creux à section interne de forme polygonale, et une partie d'extrémité de la tige de commande est disposée à l'intérieur dudit cylindre creux, ladite partie d'extrémité de la tige de commande comprenant une portion à section polygonale correspondant à la section interne du cylindre creux, la tige de commande étant disposée de sorte que lors de la translation de la couronne entre la position de repos et une première position de commande en saillie de la paroi, la tige reste immobile par rapport à la boite.

Selon une caractéristique de l'invention, la tige de commande est disposée telle que quand la couronne se déplace en translation au-delà de la première position de commande, la tige est entraînée avec la couronne vers une ou plusieurs positions de commande différentes.

Selon une caractéristique de l'invention, un ressort est disposé entre un épaulement de la tige de commande et la tête de couronne.

Selon une caractéristique de l'invention, la molette est pourvue à sa périphérie extérieure d'un ou plusieurs marquages indiquant une ou plusieurs positions angulaires de la molette qui correspondent respectivement à une ou plusieurs positions de commande de la tige.

Selon une forme d'exécution préférée de l'invention, la pièce d'horlogerie est une montre bracelet à mouvement mécanique et à remontage manuel.

Selon une forme d'exécution préférée de l'invention, la première position de commande permet le remontage manuel du mouvement, et en ce qu'une deuxième position de commande permet le réglage des heures et des minutes.

Selon une forme d'exécution préférée de l'invention, la couronne est à niveau avec la paroi de la boîte quand la couronne se trouve dans la position de repos.

Selon une autre forme d'exécution préférée de l'invention, la paroi de la boite comprend un logement traversant s'étendant perpendiculairement à la cavité logeant la couronne et en regard de celle-ci et la molette est disposée dans ce logement.

L'invention permet ainsi de loger la couronne dans une cavité pourvue dans une boîte de montre, de sorte que la couronne ne gêne pas l'utilisateur de la montre quand elle se trouve dans sa position de repos, et de faire sortir la couronne de la position de repos sans tirer manuellement la couronne vers l'extérieur.

### Brève description des figures

L'invention sera décrite ci-après de manière plus détaillée à l'aide des dessins annexés, donnés à titre d'exemples nullement limitatifs, dans lesquels :
- La figure 1 représente une coupe en 3D du dispositif de commande d'une montre selon une première forme d'exécution.
- Les figures 2a à 2d représentent des vues en coupe 2D de différentes positions de la couronne, pour une montre selon la première forme d'exécution.
- Les figures 3a à 3d représentent des vues en coupe 2D de différentes positions de la couronne, pour une montre selon une deuxième forme d'exécution.
- Les figures 4a à 4d représentent des vues en coupe 2D de différentes positions de la couronne, pour une montre selon une troisième forme d'exécution.

### Description détaillée de l'invention

Une première forme d'exécution d'une montre bracelet selon l'invention est illustrée aux figures 1 et 2a à 2d qui représentent un dispositif de commande incorporé dans la boîte 1 de la montre. La boîte 1 contient un mouvement d'horlogerie mécanique non représenté à la figure mais qui peut être également un mouvement d'horlogerie électronique ou électromécanique connu dans l'état de la technique. On voit également une portion de la lunette 2 et de la glace 3 de la montre. Le dispositif de commande comprend une couronne 4 formée d'une tête 4a de couronne et d'un corps de couronne cylindrique creux 18 qui est logée dans une cavité 10 ouverte vers l'extérieur et pourvue dans la paroi latérale 14 de la boîte 1. Dans la condition représentée à la figure 1, la couronne 4 est à à fleur de la surface de la paroi 14. Cette condition représente l'état de repos du dispositif de commande, en vigueur quand le dispositif n'est pas utilisé par l'utilisateur de la montre. La couronne 4 pourrait également être logée entièrement dans la cavité 10 au lieu de venir à fleur de la paroi 14.

Pour actionner le dispositif de commande, l'utilisateur va tourner une molette rotative 5 munie d'un perçage central, disposée de manière coaxiale à l'axe de rotation 6 de la couronne 4, et dont une partie supérieure est accessible à l'utilisateur depuis le dessus de la boîte 1. La molette 5 est libre en rotation autour de l'axe 6 et immobile dans la direction axiale de la couronne 4. L'axe de rotation 6 de la couronne coïncide avec l'axe centrale d'une tige de commande 7 apte à coopérer avec un mécanisme du mouvement, d'une manière connue en soi et non-détaillée dans le présent contexte. La tige de commande 7 est guidée à l'intérieur d'un manchon 8 épaulé fixe, vissé dans une paroi de la boîte 1 de la montre au fond de la cavité 10. Un joint d'étanchéité 9 est disposé dans une gorge intérieure du manchon entre le manchon 8 et la tige de commande 7.

Comme cela est également visible sur la coupe de la figure 2a qui représente la même position que la figure 1, la molette 5 est disposée autour d'un tube 15 et couplée à ce tube 15 par une liaison par filetage 16, de sorte que la rotation de la molette 5 provoque une rotation ainsi qu'une translation axiale du tube 15, le tube 15 étant coaxial avec l'axe central 6 de la tige de commande 7. Dans la position de repos représentée à la figure 2a, le tube 15 s'étend jusqu'à un épaulement 11 à l'intérieur de la cavité 10. Le tube 15 entoure le manchon 8, étant déplaçable axialement et en rotation par rapport à ce dernier. De l'autre côté, le tube 15 entoure un corps de couronne cylindrique creux 18 solidaire de la couronne 4. Le corps de couronne 18 est également coaxial à l'axe central 6. L'extrémité du tube 15 est en contact avec la face arrière de la couronne 4. Dans sa partie médiane intérieur le tube 15 est pourvu d'un épaulement 19 contre lequel s'appuie un anneau 20 fixé autour de la partie distale du corps de couronne cylindrique 18. En direction axiale, le corps de couronne 18 et le tube 15 sont donc solidaires l'un de l'autre. Par contre, le corps de couronne 18 est libre en rotation par rapport au tube 15 et vice versa.

La section de l'intérieur du corps de couronne cylindrique creux 18 est non-circulaire, par exemple carré ou ayant une autre forme polygonale. La tige de commande 7 est insérée dans le corps de couronne creux 18 et couplée en rotation audit corps de couronne 18 et donc à la couronne 4, par une portion 25 à section polygonale, correspondant à la section de l'intérieur du corps de couronne 18. Un ressort en compression 26 est monté entre la portion polygonale 25 et le fond du corps de couronne creux 18. Ladite portion polygonale 25 peut se déplacer en translation par rapport au corps de couronne 18, entre deux butées, représentés d'un côté par le ressort 26, et d'autre côté par un anneau 27 chassé contre un épaulement ménagé à l'extrémité distale et à l'intérieur du corps de couronne 18.

En tournant la molette 5 manuellement à partir de la position représentée aux figures 1 et 2a, l'utilisateur peut extraire la tête de couronne 4a sans que celle-ci ne tourne. Actionné par la rotation de la molette 5 via la liaison par filetage 16, le tube 15 se déplace vers l'extérieur en tournant autour de l'axe central 6, et entraîne le corps de couronne 18 et donc la tête de couronne 4a, qui va sortir de son logement à l'intérieur de la cavité 10, pour atteindre une première position de commande en saillie de la boîte 1, comme cela est représenté à la figure 2b. La couronne 4 ne tourne pas autour de l'axe central 6 pendant ce mouvement, puisqu'elle est découplée en rotation du tube 15. La tige de commande 7 reste immobile jusqu'à ce que l'anneau 27 vienne en contact avec la portion polygonale 25 de la tige 7, correspondant à ladite première position de commande. L'extraction de la couronne 4 est actionnée également par le ressort 26 qui se détend lors du mouvement du cylindre 18 vers l'extérieur.

L'utilisateur peut maintenant tourner la couronne 4 autour de son axe central 6, et par rapport au tube 15 qui reste immobile, entraînant la tige 7 en rotation, pour actionner une première fonction du mouvement, par exemple le remontage manuel du dernier.

En continuant la rotation de la molette 5 dans le même sens à partir de la première position de commande, la couronne 4 est déplacée axialement vers une deuxième position de commande, représentée à la figure 2c. Puisque l'anneau 27 est maintenant en contact avec la portion polygonale 25 de la tige 7, ladite tige 7 est entraînée en translation avec la couronne 4, i.e. la tige 7 est retirée par rapport au manchon 8 vers une position axiale qui permet d'actionner une deuxième fonction, par exemple le réglage de l'heure et des minutes.

La figure 2d représente finalement une troisième position de commande de la couronne 4, atteinte en continuant la rotation manuelle de la molette 5. La tige de commande 7 est déplacée axialement vers une position qui permet d'actionner une troisième fonction, par exemple le réglage de la date.

Pour ramener la couronne 4 vers sa position initiale de repos (noyée dans la boite), l'utilisateur va tourner la molette 5 dans le sens inverse. Le tube 15 se déplace vers l'intérieur, et entraîne ainsi la couronne 4 et la tige 7 par l'intermédiaire de l'épaulement 19 et l'anneau 20. Quand la tige 7 atteint sa position initiale de repos, la couronne 4 continue à se déplacer contre la force du ressort 26, jusqu'à atteindre la position de repos.

De préférence, un ou plusieurs marquages (non représentés) sont présentes sur la surface extérieure périphérique ou latérale de la molette 5. Les marquages indiquent les positions angulaires de la molette 5 correspondant aux positions de commande de la tige 7. Lesdites positions sont atteintes au moment où les marquages de la molette arrivent en face d'un marquage fixe sur la surface supérieure de la boîte 1 par exemple.

On notera que la liaison par filetage 16 entre le tube 15 et la molette 5 ne représente qu'une forme d'exécution du couplage entre la molette 5 et le tube 15. Quand le pas du filetage de la liaison 16 est faible par rapport aux dimensions de la molette 5, ce dispositif nécessite plusieurs tours de la molette 5 pour atteindre la première position de commande et éventuellement de nouveau plusieurs tours pour atteindre les autres positions de commande.

Les figures 3a à 3d représentent une deuxième forme d'exécution de du couplage entre le tube 15 et la molette 5. Le tube 15 est maintenant pourvu d'un profil hélicoïdal 35 sur sa surface extérieure, qui définit une gorge qui s'étend à la façon d'une hélice sur la totalité de la surface extérieure du tube 15. Une chemise 36 est chassée à l'intérieur du perçage central de la molette 5. La chemise 36 maintient une pluralité de goupilles 37 radiales qui pénètre dans la gorge avec un certain jeu. Les goupilles typiquement au nombre de deux sont disposées dans un même plan perpendiculaire à l'axe 6, de préférence au milieu de la longueur de la molette 5 (longueur mesurée dans la direction de l'axe 6). La rotation de la molette 5 actionne ainsi la rotation et la translation du tube 15. L'avantage de cette forme d'exécution est que le déplacement axial du tube 15 pour atteindre les trois positions de commande est maintenant actionné par une rotation sur une distance angulaire plus réduite de la molette 5 que ce qui est le cas dans la forme d'exécution décrite précédemment. De préférence le pas de l'hélice est agencé pour que l'ensemble des positions axiales de la couronne soient atteintes sur une rotation de moins qu'une révolution complète de la molette. Des marquages sur la molette peuvent aussi indiquer à l'utilisateur les positions de la molette 5 correspondant aux positions de commande de la couronne 4 et de la tige 7.

Dans la forme d'exécution des figures 1 et 2a-2d, la liaison par filetage 16 est réalisé entre un filetage interne 12 qui s'étend sur la longueur complète (vue dans la direction de l'axe 6) du perçage central de la molette 5 et un filetage externe 13 qui s'étend sur la longueur complète du tube 15. De ce fait, la liaison par filetage 16 permet d'atteindre les trois positions de commande et de ramener la couronne 4 dans sa position de repos sans perdre le couplage entre la molette 5 et le tube 15. L'utilisateur ne doit donc ni pousser ni tirer manuellement la couronne, comme cela est le cas dans les dispositifs de commande existants.

Selon une autre forme d'exécution, la liaison par filetage ne permet pas d'atteindre toutes les positions de commande, et l'utilisateur est obligé de tirer manuellement la couronne pour atteindre un nombre de positions supplémentaires. Un exemple de cette dernière forme d'exécution est illustré aux figures 4a-4d. On trouve également dans cette forme d'exécution une liaison par filetage 16 entre le tube 15 et la molette 15, toutefois la liaison est réalisée dans ce cas entre un filetage interne 12 sur une grande partie de la longueur du perçage central de la molette 5 et un filetage externe 13' qui ne s'étend que sur une partie limitée de la longueur du tube 15. Le raccord fileté 16 permet toujours de faire sortir la couronne 4 de sa position de repos illustrée à la figure 4a, comme dans les formes précédentes. Toutefois, le couplage entre les filetages 12 et 13' est perdu au moment où la couronne 4 atteint la première position de commande, voir figure 4b. Pour amener la couronne vers ses autres positions, l'utilisateur doit manuellement tirer la couronne 4 vers l'extérieur de la boîte 1, voir figures 4c et 4d, comme dans les dispositifs de commande existants. Pour ramener la couronne vers la position de repos, l'utilisateur doit repousser la couronne 4 jusqu'à l'amener dans la première position jusqu'à engager la liaison entre la mollette et le tube. Une fois le filetage de la molette engager sur celui du tube, la couronne 4 peut être ramener dans sa position de repos en faisant tournant la molette 5.

Il va de soi que la portée de l'invention inclut des variantes de réalisation qui diffèrent des formes décrites ci-dessus, sans sortir du cadre défini par les revendications annexées. Par exemple, la tige de commande 7 pourrait être solidaire de la couronne 4, de sorte que la tige 7 est extraite dès que la couronne 4 se déplace à partir de la position de repos. Dans ce cas, le cylindre 18 pourrait être un cylindre solide au lieu d'un cylindre creux, et le ressort 26 serait omis. Le nombre de positions de commande n'est pas défini et peut varier entre une seule et tout nombre réalisable pour un mouvement d'horlogerie spécifique.

L'invention est avantageusement applicable aux mouvements horlogers mécaniques à remontage manuel, mais elle est également applicable aux montres électroniques de type à quartz ou autre, en particulier des montres électroniques comprenant des organes d'affichage analogiques.

Les matériaux utilisés pour les différents composants sont de préférence des métaux.

## Revendications

1. Pièce d'horlogerie comprenant une boîte (1), un mouvement mécanique ou électronique disposé dans la boîte, et une couronne (4) couplée de manière rotative à une tige de commande (7) traversant une paroi (14) de la boite de manière à actionner au moins une fonction de la pièce d'horlogerie par la rotation de la tige de commande autour de son axe central (6), ladite rotation étant réalisée en tournant la couronne (4),
dans laquelle :
- la boîte (1) est pourvue d'une molette rotative (5) munie d'un perçage central, disposée de manière coaxiale à l'axe central (6), et actionnable en rotation autour dudit axe central, la molette étant montée sur la boite (1) de façon à être immobile selon la direction axiale,
- la couronne (4) est solidaire d'un corps de couronne cylindrique (18) disposé à l'intérieur d'un tube (15), le corps de couronne et le tube étant coaxiaux avec l'axe central (6),
- le tube (15) traverse le perçage de la molette et est couplé à la molette rotative (5) de sorte que la rotation de la molette provoque une rotation du tube autour de l'axe central (6), ainsi qu'une translation du tube dans la direction axiale,
- la couronne (4) est libre en rotation par rapport au tube (15),
- la couronne est agencée pour être solidaire en translation au tube dans la direction axiale,
de sorte que la rotation de la molette (5) provoque une translation de la couronne (4) dans la direction de l'axe centrale (6), la couronne (4) étant entrainée par la translation du tube (15), entre une position de repos selon laquelle la couronne (4) est logée dans une cavité (10) pourvue dans ladite paroi (14) de la boîte (1), et au moins une position de commande selon laquelle la couronne (4) se trouve en saillie de ladite paroi (14), permettant ainsi l'actionnement de ladite au moins une fonction.

2. Pièce d'horlogerie selon la revendication 1, **caractérisée en ce que** la molette (5) et le tube (15) sont couplés par une liaison par filetage (16).

3. Pièce d'horlogerie selon la revendication 2, **caractérisée en ce que** la liaison par filetage est réalisée entre un filetage interne (12) qui s'étend sur une longueur du perçage central de la molette (5) et un filetage externe (13) qui s'étend sur toute la longueur du tube (15) ou sur une partie de ladite longueur du tube, permettant ainsi d'atteindre plusieurs positions de commande sans perdre le couplage par ladite liaison par filetage (16) entre le tube (15) et la molette (5).

4. Pièce d'horlogerie selon la revendication 2, **caractérisée en ce que** la liaison par filetage (16) est réalisée entre un filetage interne (12) qui s'étend au moins sur une partie de la longueur du perçage central de la molette (5) et un filetage externe (13') qui s'étend sur une portion limitée de la longueur du tube (15), de sorte que le couplage entre la molette (5) et le tube (15) soit perdu quand la couronne (4) atteint une des positions de commande à partir de la position de repos, et **en ce que** le couplage peut être restitué en poussant la couronne (4) manuellement vers l'intérieur de la boîte puis en actionnant la molette en rotation.

5. Pièce d'horlogerie selon la revendication 4, **caractérisée en ce qu'**à partir de ladite position de commande à laquelle le couplage est perdu, la couronne (4) peut se déplacer dans une ou plusieurs positions axiales de commande supplémentaires en tirant manuellement la couronne (4) en direction de l'extérieur de la boîte (1).

6. Pièce d'horlogerie selon la revendication 1, **caractérisée en ce que** :
- le tube (15) est pourvu d'un profil hélicoïdal (35) sur sa surface extérieure, ledit profil définissant une gorge s'étendant à la façon d'une hélice le long dudit tube ,
- la molette (5) est pourvue d'une ou plusieurs goupilles (37) orientées de manière radiale par rapport à la surface du perçage centrale de la molette (5) et disposées dans un seul plan perpendiculaire à l'axe central (6),
- les goupilles (37) pénètrent dans ladite gorge, de sorte que la rotation de la molette (5) dans l'un ou l'autre sens de rotation provoque une rotation du tube (15) ainsi qu'une translation du tube dans l'une ou l'autre direction axiale.

7. Pièce d'horlogerie selon la revendication 6, **caractérisée en ce que** les goupilles (37) sont montées dans une chemise (36) chassée à l'intérieur du perçage central de la molette (5).

8. Pièce d'horlogerie selon l'une quelconque des revendications précédentes, **caractérisée en ce que** le corps de couronne cylindrique (18) forme un cylindre creux à section interne de forme polygonale, et **en ce qu'**une partie d'extrémité de la tige de commande (7) est disposée à l'intérieur dudit cylindre creux (18), ladite partie d'extrémité de la tige de commande comprenant une portion (25) à section polygonale correspondant à la section interne du cylindre creux (18),et **en ce que** la tige de commande est disposée telle que lors de la translation de la couronne (4) entre la position de repos et une première position de commande en saillie de la paroi, la tige (7) reste immobile par rapport à la boite (1).

9. Pièce d'horlogerie selon la revendication 8, **caractérisée en ce que** la tige de commande (7) est disposée telle que quand la couronne (4) se déplace en translation au-delà de la première position de commande, la tige (7) est entraînée avec la couronne (4) vers une ou plusieurs positions de commande différentes.

10. Pièce d'horlogerie selon la revendication 8 ou 9, **caractérisée en ce qu'**un ressort (26) est disposé entre un épaulement de la tige de commande (7) et la tête de couronne (4).

11. Pièce d'horlogerie selon l'une quelconque des revendications précédentes, **caractérisée en ce que** la molette (5) est pourvue à sa périphérie extérieure d'un ou plusieurs marquages indiquant une ou plusieurs positions angulaires de la molette qui correspondent respectivement à une ou plusieurs positions de commande de la tige (7).

12. Pièce d'horlogerie selon l'une quelconque des revendications précédentes, **caractérisée en ce que** la pièce d'horlogerie est une montre bracelet à mouvement mécanique et à remontage manuel.

13. Pièce d'horlogerie selon la revendication 12, **caractérisée en ce que** la première position de commande permet le remontage manuel du mouvement, et **en ce qu'**une deuxième position de commande permet le réglage des heures et des minutes.

14. Pièce d'horlogerie selon l'une quelconque des revendications précédentes, **caractérisée en ce que** la couronne (4) est à niveau avec la paroi de la boîte (1) quand la couronne se trouve dans la position de repos.

15. Pièce d'horlogerie selon l'une quelconque des revendications précédentes dans laquelle ladite paroi comprend un logement traversant s'étendant perpendiculairement à la cavité logeant la couronne et en regard de celle-ci **caractérisée en ce que** ladite molette est disposée dans ledit logement.

## Patentansprüche

1. Uhr, umfassend ein Uhrgehäuse (1), ein mechanisches oder elektronisches Uhrwerk, das in dem Uhrgehäuse angeordnet ist, und eine Krone (4), die drehbar mit einer Antriebswelle (7) gekoppelt ist, die durch eine Wand (14) des Uhrgehäuses verläuft, um mindestens eine Funktion der Uhr durch die Drehung der Antriebswelle um ihre Mittelachse (6) zu betätigen, wobei die Drehung durch Drehen der Krone (4) verwirklicht wird,
wobei:
- das Uhrgehäuse (1) mit einem drehbaren Rändelscheibe (5) versehen ist, die mit einer Mittelbohrung versehen ist, koaxial zur Mittelachse (6) angeordnet ist, und um die Mittelachse in Drehung betätigbar ist, wobei die Rändelscheibe derart an dem Uhrgehäuse (1) angebracht ist, um in der axialen Richtung unbeweglich zu sein,
- die Krone (4) fest mit einem zylindrischen Kronenkörper (18) verbunden ist, der im Inneren eines Rohres (15) angeordnet ist, wobei der Kronenkörper und das Rohr mit der Mittelachse (6) koaxial sind,
- das Rohr (15) die Bohrung der Rändelscheibe durchquert und derart mit der drehbaren Rändelscheibe (5) gekoppelt ist, dass die Drehung der Rändelscheibe eine Drehung des Rohres um die Mittelachse (6) herum, sowie eine Translation des Rohres in der axialen Richtung bewirkt,
- die Krone (4) in Bezug auf das Rohr (15) frei drehbar ist,
- die Krone angeordnet ist, um in der axialen Richtung translatorisch fest mit dem Rohr verbunden zu sein,
sodass die Drehung der Rändelscheibe (5) eine Translation der Krone (4) in der Richtung der Mittelachse (6) bewirkt, wobei die Krone (4) durch die Translation des Rohres (15) zwischen einer Ruhestellung, in der die Krone (4) in einem in der Wand (14) des Uhrgehäuses (1) vorgesehenen Hohlraum (10) untergebracht ist, und mindestens einer Antriebsstellung, in der die Krone (4) aus der Wand (14) herausragt, angetrieben wird, wodurch die Betätigung der mindestens einen Funktion ermöglicht wird.

2. Uhr nach Anspruch 1, **dadurch gekennzeichnet, dass** die Rändelscheibe (5) und das Rohr (15) durch eine Gewindeverbindung (16) gekoppelt sind.

3. Uhr nach Anspruch 2, **dadurch gekennzeichnet, dass** die Gewindeverbindung zwischen einem Innengewinde (12), das sich über eine Länge der Mittelbohrung der Rändelscheibe (5) erstreckt, und einem Außengewinde (13), das sich über die gesamte Länge des Rohres (15) oder über einen Teil der Länge des Rohrs erstreckt, verwirklicht wird, wodurch mehrere Antriebsstellungen erreicht werden können, ohne dass die Kopplung durch die Gewindeverbindung (16) zwischen dem Rohr (15) und der Rändelscheibe (5) verloren geht.

4. Uhr nach Anspruch 2, **dadurch gekennzeichnet, dass** die Gewindeverbindung (16) zwischen einem Innengewinde (12), das sich zumindest über einen Teil der Länge der Mittelbohrung der Rändelscheibe (5) erstreckt, und einem Außengewinde (13'), das sich über einen begrenzten Abschnitt der Länge des Rohres (15) erstreckt, verwirklicht wird, sodass die Kopplung zwischen der Rändelscheibe (5) und dem Rohr (15) verloren geht, wenn die Krone (4) aus der Ruhestellung heraus eine der Antriebsstellungen erreicht, und dadurch, dass die Kopplung wiederhergestellt werden kann, indem die Krone (4) von Hand ins Innere des Uhrgehäuses gedrückt wird, und die Rändelscheibe dann in Drehung betätigt wird.

5. Uhr nach Anspruch 4, **dadurch gekennzeichnet, dass** sich die Krone (4) ausgehend von der Antriebsstellung, bei der die Kopplung verloren geht, in eine oder mehrere zusätzliche axiale Antriebsstellungen bewegen kann, indem die Krone (4) von Hand in Richtung nach außerhalb des Uhrgehäuses (1) gezogen wird.

6. Uhr nach Anspruch 1, **dadurch gekennzeichnet, dass**:
- das Rohr (15) an seiner Außenfläche mit einem schraubenförmigen Profil (35) versehen ist, wobei das Profil eine Hohlkehle definiert, die sich schraubenförmig entlang des Rohres erstreckt,
- die Rändelscheibe (5) mit einem oder mehreren Sperrstiften (37) versehen ist, die in Bezug auf die Oberfläche der Mittelbohrung der Rändelscheibe (5) radial ausgerichtet sind, und in einer einzigen Ebene senkrecht zur Mittelachse (6) angeordnet sind,
- die Sperrstifte (37) derart in die Hohlkehle eindringen, dass die Drehung der Rändelscheibe (5) in die eine oder andere Drehrichtung eine Drehung des Rohres (15), sowie eine Translation des Rohres in die eine oder andere axiale Richtung bewirkt.

7. Uhr nach Anspruch 6, **dadurch gekennzeichnet, dass** die Sperrstifte (37) in einem Überzug (36) angebracht sind, der in das Innere der Mittelbohrung der Rändelscheibe (5) getrieben wird.

8. Uhr nach einem der vorstehenden Ansprüche, **dadurch gekennzeichnet, dass** der zylindrische Kronenkörper (18) einen Hohlzylinder mit einem Innenquerschnitt in polygonaler Form bildet, und dadurch, dass ein Abschlussteil der Antriebswelle (7) im Inneren des Hohlzylinders (18) angeordnet ist, wobei der Abschlussteil der Antriebswelle einen Abschnitt (25) mit polygonalem Querschnitt umfasst, der dem Innenquerschnitt des Hohlzylinders (18) entspricht, und dadurch, dass die Antriebswelle derart angeordnet ist, dass die Welle (7) bei der Translation der Krone (4) zwischen der Ruhestellung und einer ersten, aus der Wand hervorstehenden Antriebsstellung in Bezug auf das Uhrgehäuse (1) unbeweglich bleibt.

9. Uhr nach Anspruch 8, **dadurch gekennzeichnet, dass** die Antriebswelle (7) derart angeordnet ist, dass, wenn sich die Krone (4) translatorisch über die erste Antriebsstellung hinausbewegt, die Welle (7) mit der Krone (4) in eine oder mehrere verschiedene Antriebsstellungen angetrieben wird.

10. Uhr nach Anspruch 8 oder 9, **dadurch gekennzeichnet, dass** eine Feder (26) zwischen einer Schulter der Antriebswelle (7) und dem Kronenkopf (4) angeordnet ist.

11. Uhr nach einem der vorstehenden Ansprüche, **dadurch gekennzeichnet, dass** die Rändelscheibe (5) an ihrem Außenumfang mit einer oder mehreren Markierungen versehen ist, die eine oder mehrere Winkelstellungen der Rändelscheibe anzeigen, die jeweils einer oder mehreren Antriebsstellungen der Welle (7) entsprechen.

12. Uhr nach einem der vorstehenden Ansprüche, **dadurch gekennzeichnet, dass** Uhr eine Armbanduhr mit mechanischem Uhrwerk und Handaufzug ist.

13. Uhr nach Anspruch 12, **dadurch gekennzeichnet, dass** die erste Antriebsstellung das manuelle Aufziehen des Uhrwerks ermöglicht, und dadurch, dass eine zweite Antriebsstellung die Einstellung der Stunden und der Minuten ermöglicht.

14. Uhr nach einem der vorstehenden Ansprüche, **dadurch gekennzeichnet, dass** die Krone (4) mit der Wand des Uhrgehäuses (1) bündig ist, wenn sich die Krone in der Ruhestellung befindet.

15. Uhr nach einem der vorstehenden Ansprüche, wobei die Wand eine querende Aufnahme umfasst, die sich senkrecht zu dem Hohlraum, der die Krone aufnimmt, und gegenüber diesem erstreckt, **dadurch gekennzeichnet, dass** die Rändelscheibe in der Aufnahme angeordnet ist.

## Claims

1. A timepiece comprising a case (1), a mechanical or electronic movement disposed in the case, and a crown (4) rotatably coupled to a control rod (7) passing through a wall (14) of the case so as to actuate at least one function of the timepiece by the rotation of the control rod about its central axis (6), said rotation being carried out by rotating the crown (4),
wherein :
- the case (1) is provided with a rotary knurling-roller (5) provided with a bore which is central, disposed coaxially with the central axis (6), and operable in rotation about said central axis, the knurling-roller being mounted on the case (1) so as to be stationary in the axial direction,
- the crown (4) is integral with a cylindrical crown body (18) disposed inside a tube (15), the crown body and the tube being coaxial with the central axis (6),
- the tube (15) passes through the bore of the knurling-roller and is coupled to the rotary knurling-roller (5) so that the rotation of the knurling-roller causes a rotation of the tube around the central axis (6), as well as a translation of the tube in the axial direction,
- the crown (4) is free to rotate relative to the tube (15),
- the crown is arranged to be integral in translation with the tube in the axial direction,
so that the rotation of the knurling-roller (5) causes a translation of the crown (4) in the direction of the central axis (6), the crown (4) being driven by the translation of the tube (15), between a rest position according to which the crown (4) is housed in a cavity (10) provided in said wall (14) of the case (1), and at least one control position according to which the crown (4) is projecting from said wall (14), thus allowing actuation of said at least one function.

2. The timepiece according to claim 1, **characterised in that** the knurling-roller (5) and the tube (15) are coupled by a thread connection (16).

3. The timepiece according to claim 2, **characterised in that** the thread connection is formed between an internal thread (12) which extends over a length of the central bore of the knurling-roller (5) and an external thread (13) which extends over the entire length of the tube (15) or over part of said length of the tube, thus allowing to reach several control positions without losing the coupling by said thread connection (16) between the tube (15) and the knurling-roller (5).

4. The timepiece according to claim 2, **characterised in that** the thread connection (16) is formed between an internal thread (12) which extends at least over part of the length of the central bore of the knurling-roller (5) and an external thread (13') which extends over a limited portion of the length of the tube (15), so that the coupling between the knurling-roller (5) and the tube (15) is lost when the crown (4) reaches one of the control positions from the rest position, and **in that** the coupling can be restored by pushing the crown (4) manually towards the inside of the case then by rotationally actuating the knurling-roller.

5. The timepiece according to claim 4, **characterised in that** from said control position at which the coupling is lost, the crown (4) can displace into one or more additional axial control positions by manually pulling the crown (4) out of the case (1).

6. The timepiece according to claim 1, **characterised in that**:
- the tube (15) is provided with a helical profile (35) on its outer surface, said profile defining a groove extending like a helix along said tube,
- the knurling-roller (5) is provided with one or more pins (37) oriented radially relative to the surface of the central bore of the knurling-roller (5) and disposed in a single plane perpendicular to the central axis (6),
- the pins (37) enter said groove, so that the rotation of the knurling-roller (5) in either direction of rotation causes a rotation of the tube (15) as well as a translation of the tube in either axial direction.

7. The timepiece according to claim 6, **characterised in that** the pins (37) are mounted in a shroud (36) driven inside the central bore of the knurling-roller (5).

8. The timepiece according to any one of the preceding claims, **characterised in that** the cylindrical crown body (18) forms a hollow cylinder with an internal section of polygonal shape, and **in that** an end part of the control rod (7) is disposed inside said hollow cylinder (18), said end part of the control rod comprising a portion (25) with a polygonal section corresponding to the internal section of the hollow cylinder (18), and **in that** the control rod is disposed so that during the translation of the crown (4) between the rest position and a first control position projecting from the wall, the rod (7) remains stationary relative to the case (1).

9. The timepiece according to claim 8, **characterised in that** the control rod (7) is disposed so that when the crown (4) displaces in translation beyond the first control position, the rod (7) is driven with the crown (4) to one or more different control positions.

10. The timepiece according to claim 8 or 9, **characterised in that** a spring (26) is disposed between a shoulder of the control rod (7) and the crown head (4).

11. The timepiece according to any one of the preceding claims, **characterised in that** the knurling-roller (5) is provided at its outer periphery with one or more markings indicating one or more angular positions of the knurling-roller which correspond respectively to one or more control positions of the rod (7).

12. The timepiece according to any one of the preceding claims, **characterised in that** the timepiece is a wristwatch with mechanical movement and manual winding.

13. The timepiece according to claim 12, **characterised in that** the first control position allows manual winding of the movement, and **in that** a second control position allows the hours and minutes to be adjusted.

14. The timepiece according to any one of the preceding claims, **characterised in that** the crown (4) is flush with the wall of the case (1) when the crown is in the rest position.

15. The timepiece according to any one of the preceding claims wherein said wall comprises a through housing extending perpendicularly to the cavity housing the crown and facing the latter **characterised in that** said knurling-roller is disposed in said housing.
